# EUROPÄISCHE PATENTSCHRIFT

(11) **EP 1 737 323 B1**
(45) Veröffentlichungstag und Bekanntmachung des Hinweises auf die Patenterteilung: **21.10.2009**
(21) Anmeldenummer: 05739615.2
(22) Anmeldetag: 14.04.2005
(51) Int. Cl.: A47L 7/00, E03F 7/10

(54) **FLÜSSIGKEITSSAUGER**
LIQUID ASPIRATOR
ASPIRATEUR A LIQUIDES

(30) Priorität: 14.04.2004 DE 102004018504; 03.09.2004 DE 202004013914 U
(43) Veröffentlichungstag der Anmeldung: 03.01.2007
(73) Patentinhaber: Oase GmbH, 48477 Hörstel-Riesenbeck (DE)
(72) Erfinder: HOFFMEIER, Dieter, 49477 Ibbenbüren (DE); WESSELMEIER, Reinhard, 48477 Hörstel (DE); WAGNER, Utz, 48155 Münster (DE)
(74) Vertreter: Engelmann, Kristiana
(86) Internationale Anmeldenummer: PCT/EP2005/003965
(87) Internationale Veröffentlichungsnummer: WO 2005/099542

(56) Entgegenhaltungen:
- WO-A-95/18685
- GB-A- 241 960
- US-A1- 2004 111 825

## Beschreibung

Die Erfindung betrifft einen Flüssigkeitssauger zum Saugen bzw. Transportieren von Flüssigkeiten, insbesondere von Feststoffen enthaltende Flüssigkeiten wie Schlamm oder dergleichen. Ein solcher Flüssigkeitssauger nach dem Oberbegriff des Anspruchs 1 ist aus der DE 102 40 804 A1 bekannt. Er verfügt über einen Aufnahmebehälter, in dem über einen Luft-Saugmotor ein Unterdruck erzeugt wird. Durch den Unterdruck wird über einen Sauganschluß die Flüssigkeit bzw. der Schlamm in den Aufnahmebehälter hineingesaugt und kann nach Füllung des Behälters und Abschalten des Motors über einen Ablauf und ein Entleerungselement, meist in Form eines Schlauches, aus dem Aufnahmebehälter wieder ablaufen und an einen gewünschten Ort geleitet werden.

Derartige Schlammsauger arbeiten zuverlässig, da über die Trennung von Motor und zu bewegender Flüssigkeit bzw. Schlamm durch den Aufnahmebehälter eine Motorbeschädigung durch mitgeführte Feststoffe vermieden wird. Jedoch ist nach jedem Füllvorgang des Aufnahmebehälters eine Saugpause notwendig, in der der Aufnahmebehälter wieder entleert wird. Das Flüssigkeits- bzw. Schlammsaugen ist daher verhältnismäßig zeitaufwendig.

Die britische Patentschrift 241 960 zeigt bereits eine Hebeanlage für Wasser, Abwasser, Sand und dergleichen, die zwei Hebetanks aufweist, die abwechselnd befüllt und geleert werden. Diese groß bauende, fest installierte Anlage arbeitet mit Hilfe eines komplizierten Hebelwerks. Die eigentliche Saugeinrichtung ist räumlich weit beabstandet von den beiden Tanks angeordnet und über lange Leitungswege verbunden. Der komplizierte Aufbau dieser Anlage eignet sich nicht für kleinere, insbesondere transportable Flüssigkeitssauger.

Der Erfindung liegt die Aufgabe zugrunde, einen gegenüber dem Stand der Technik verbesserten Flüssigkeitssauger zu schaffen.

Erfindungsgemäß wird dieses Problem durch einen Flüssigkeitssauger mit den Merkmalen des Anspruchs 1 gelöst. Dazu wird der Aufnahmebehälter des Flüssigkeitssaugers mit mindestens zwei getrennten Aufnahmekammern ausgebildet. Die Hauptventile sind miteinander derart verkoppelt, daß sie abwechselnd öffnen und schließen, und es wird eine Steuerung vorgesehen, durch die eine abwechselnde Befüllung und Entleerung der Aufnahmekammern mit Flüssigkeit eingeleitet wird. So kann der Flüssigkeits- bzw. Schlammsaugvorgang kontinuierlich fortgeführt werden, da immer Flüssigkeit in eine der Kammern hineingesaugt werden kann, während sich eine andere Kammer gerade entleert und damit Platz für eine erneute Befüllung schafft. Gleichzeitig ist der Saugmotor durch die Ventile sicher vor Verschmutzung geschützt.

Vorzugsweise arbeitet der erfindungsgemäße Flüssigkeitssauger mit zwei Aufnahmekammern. Jeder der Aufnahmekammern kann ein separater Motor zugeordnet sein, wobei die Steuerung dabei einfach so ausgelegt sein kann, daß sie die Motoren abwechselnd ein- und ausschaltet. Dadurch fließt die Flüssigkeit aus der Kammer, deren Motor gerade ausgeschaltet ist unter ihrem Eigengewicht ab, während durch den anderen, eingeschalteten Motor Flüssigkeit in die andere Aufnahmekammer hineingesaugt wird.

Bei einer besonders bevorzugten Ausführungsform ist nur ein Saugmotor vorgesehen und die Schaltung so ausgelegt, daß die Saugseite des Motors abwechselnd mit den verschiedenen Aufnahmekammern verbunden wird, so daß auch hier die Aufnahmekammern abwechselnd befüllt und entleert werden. Der Saugmotor kann daher durchlaufen und ist somit effizienter. In die Aufnahmekammer, mit der die Saugseite des Saugmotors gerade verbunden ist, wird Flüssigkeit hineingesaugt, während an der anderen Aufnahmekammer kein Unterdruck anliegt, so daß die dort befindliche Flüssigkeit unter ihrem Eigengewicht ablaufen kann. Sobald diese Kammer vollständig oder überwiegend entleert ist, wird der Vorgang umgekehrt und diese zunächst entleerte Kammer mit der Saugseite des Saugmotors verbunden, um sich entsprechend wieder zu füllen.

Der Saugmotor kann beliebig, beispielsweise als Luft-Sauger oder als Vakuumpumpe, ausgebildet sein.

Die Steuerung kann elektronisch, auch als Zeitsteuerung erfolgen. Sie wird jedoch bevorzugt als mechanische Steuerung bzw. Schaltung ausgebildet, da sich so eine geringe Wartungsnotwendigkeit und geringe Empfindlichkeit gegen äußere Einflüsse und eventuelle Fehlbenutzungen, beispielsweise Kippen des Saugers, erreichen läßt.

Weitere Vorteile und Einzelheiten der Erfindung ergeben sich aus den Unteransprüchen und in den Zeichnungen dargestellten Ausführungsbeispielen der Erfindung, die im folgenden beschrieben werden; es zeigen:
- Fig. 1:: Einen Flüssigkeitssauger mit zwei Motoren im Schnitt,
- Fig. 2:: eine Außenansicht einer anderen Ausführungsform mit einem Motor,
- Fig. 3:: einen Schnitt in Richtung III-III durch den Gegenstand in Fig. 2,
- Fig. 4:: einen Schnitt in Richtung IV-IV durch den Gegenstand in Fig. 2,
- Fig. 5:: einen Schnitt in Richtung V-V durch den Gegenstand in Fig. 2,
- Fig. 6 bis 11:: den Gegenstand aus Fig. 3 in unterschiedlichen Füll- und Entleerungsstadien,
- Fig. 12:: einen Detailschnitt in Richtung XII-XII in Fig. 5, jedoch in einer anderen Ausführungsvariante,
- Fig. 13:: einen Detailschnitt entsprechend Ausschnitt XIII in Fig. 6, wiederum in einer anderen Ausführungsvariante,
- Fig. 14:: den Gegenstand aus Fig. 13 in einem anderen Füll-/Entleerungsstadium,
- Fig. 15:: einen Teilschnitt entsprechend Fig. 3 durch eine andere Ausführungsform des Schlammsaugers der Fig. 2 bis 11 und
- Fig. 16 und 17:: eine weitere einmotorige Ausführungsform eines erfindungsgemäßen Flüssigkeitssaugers im Schnitt.

In Fig. 1 ist schematisch ein Flüssigkeitssauger dargestellt, der über zwei getrennte Aufnahmekammern 1, 2 verfügt. Jeder Aufnahmekammer 1, 2 ist ein eigener Saugmotor 3, 4 zugeordnet. Über die Saugmotoren 3, 4 kann in den Kammern 1, 2 ein Unterdruck erzeugt werden, wodurch über einen nicht dargestellten Sauganschluß, der im oberen Bereich in die Aufnahmekammern 1, 2 mündet, Flüssigkeit in die Aufnahmekammern 1, 2 hineingesaugt werden kann. Ist beispielsweise die Aufnahmekammer 1 bis zu einer vorgegebenen Höhe mit Flüssigkeit gefüllt, so schaltet der Saugmotor 3 ab. Unter dem Eigengewicht der Flüssigkeit öffnet sich eine die Aufnahmekammer 1 untenseitig verschließende Unterdruckklappe 5 und die Flüssigkeit fließt über einen Ablauf 7 und ein sich daran anschließendes nicht dargestelltes Entleerungselement, beispielsweise einen Ablaufschlauch, ab. Durch eine Steuerung wird gewährleistet, daß die Befüllung mit Flüssigkeit und die Entleerung der Aufnahmekammern 1, 2 abwechselnd stattfindet, so daß kontinuierlich Flüssigkeit angesaugt und über den Ablauf 7 abgegeben wird. Bei der dargestellten Ausführungsform erfolgt die Steuerung über Schwimmer 9, 10, die jeweils in einer Führung 11, 12 in senkrechter Richtung beweglich gehalten sind. Die Schwimmer 9, 10 stellen durch ihre obenseitige Ausgestaltung gleichzeitig Ventile dar, mit denen die Aufnahmekammern 1, 2 gegenüber der jeweiligen Saugseite der Motoren 3, 4 verschlossen werden können, damit keine Flüssigkeit in die Motoren eingesaugt werden kann. Die Position der Schwimmer 9, 10 wird über Signalgeber, beispielsweise Reedkontakte oder ähnliches abgefragt. Ist ein Schwimmer 9, 10 in seiner oberen Endposition angelangt, gibt der Signalgeber die Meldung "Kammer voll" an eine Steuerelektronik, die den jeweiligen Motor 3, 4 ausschaltet und den anderen Motor 4, 3 einschaltet. Die Motoren 3, 4 können jedoch auch über geeignet angebrachte Schalter mechanisch durch die Einwirkung der Schwimmer 9, 10 betätigt werden. Auch eine rein zeitgesteuerte elektronische Schaltung der Motoren 3, 4 ist möglich.

Eine besonders bevorzugte Ausführungsform eines erfindungsgemäßen Flüssigkeitssaugers ist in den Fig. 2 bis 11 dargestellt. Die Außenansicht in Fig. 2 zeigt das Gehäuse des Flüssigkeitssaugers mit Aufnahmebehälter 13 und Deckel 14. Ein Sauganschluß 15 erstreckt sich in den Aufnahmebehälter 13 hinein.

Fig. 3 zeigt einen zentralen Schnitt durch den Flüssigkeitssauger. Dieser hat zwei Aufnahmekammern 1, 2, in denen über Luftansaugöffnungen 17, 18 mittels eines einzigen Saugmotors 3 Unterdruck erzeugt werden kann. Der Saugmotor 3 saugt kontinuierlich Luft an, während die Luftansaugöffnungen 17, 18 abwechselnd durch Hauptventile 19, 20 geöffnet oder geschlossen werden, so daß immer nur in einer Aufnahmekammer 1, 2 ein Unterdruck erzeugt wird. Das abwechselnde Öffnen und Schließen der Hauptventile 19, 20 wird durch eine Koppelung der Hauptventile 19, 20 sichergestellt, die bevorzugt und wenig störanfällig mechanisch ausgebildet ist. Sofern der Flüssigkeitssauger wie bei der dargestellten Ausführungsform zwei Aufnahmekammern 1, 2 aufweist, können die Hauptventile 19, 20 auf besonders einfache Weise über eine in sich starre aber schwenkbeweglich gelagerte Wippe 21 verbunden sein. Die Bewegung der Hauptventile 19, 20 wird über in Führungen 11, 12 höhenflexibel gehaltene Schwimmer 9, 10 eingeleitet. Wurde der Schwimmer 9 in Kammer 1 wie dargestellt durch die angesaugte Flüssigkeit in seine höchstmögliche Position angehoben, so hat er das Hauptventil 19 zugedrückt und damit das Hauptventil 20 geöffnet. Die Aufnahmekammer 1 ist nun nicht mehr mit der Saugseite des Saugmotors 3 verbunden, so daß in ihr kein Unterdruck mehr herrscht. Durch das Eigengewicht der in der Aufnahmekammer 1 gesammelten Flüssigkeit, das nun nicht mehr durch den Unterdruck kompensiert wird, öffnet sich eine Unterdruckklappe 5, und die Flüssigkeit kann über einen Ablauf 7 und ein daran angeschlossenes nicht dargestelltes Entleerungselement, beispielsweise einen Schlauch, ablaufen.

Bei der dargestellten Ausführungsform wird die Entleerung der Aufnahmekammern 1, 2 noch unterstützt, indem die Aufnahmekammern 1, 2 über in den Fig. 4 und 5 dargestellte Nebenventile 23, 24 mit der Ausblasseite bzw. Druckseite des Saugmotors 3 verbunden sind. Die Nebenventile 23, 24 sind so gesteuert, daß jeweils bei geschlossenem Hauptventil 19, 20 das der jeweiligen Aufnahmekammer 1, 2 zugeordnete Nebenventil 23, 24 geöffnet ist. So entsteht beispielsweise in der Position der Fig. 3 und 4 in der Aufnahmekammer 1 beim Ablaufen der dort befindlichen Flüssigkeit durch die Ausblasluft des Saugmotors 3, die über das geöffnete Nebenventil 23 in die Aufnahmekammer 1 eindringt, ein Überdruck, der das Ausströmen der Flüssigkeit aus der Unterdruckklappe 5 beschleunigt. Die Nebenventile 23, 24 sind bevorzugt ebenfalls mechanisch gekoppelt, vorzugsweise ebenfalls über eine Wippe 25.

Fig. 5, für deren Darstellung der Saugmotor 3 abgenommen wurde, verdeutlicht das Prinzip zur unterstützten Entleerung. Die Wippe 21 der Hauptventile 19, 20 und die Wippe 25 der Nebenventile 23, 24 sind über eine gemeinsame Schwenkachse 26 starr und lediglich gemeinsam um diese Schwenkachse 26 verschwenkbar verbunden und damit auf einfache Weise mechanisch gekoppelt. Somit wird sichergestellt, daß Hauptventil 19 und Nebenventil 23 der Aufnahmekammer 1 bzw. Hauptventil 20 und Nebenventil 24 der Aufnahmekammer 2 jeweils abwechselnd öffnen und schließen. Fig. 5 zeigt auch, daß die Hauptventile 19, 20 an eine mit der Saugseite des Saugmotors 3 verbundene langlochförmige Saugkammer 27 anschließen, während sich die Nebenventile 23, 24 in einer die Saugkammer 27 umschließenden runden Druckkammer 28 befinden, die mit der Abluftseite des Saugmotors 3 verbunden ist. Die Abluft des Saugmotors 3 muß nicht vollständig über die Nebenventile 23, 24 und die Aufnahmekammern 1, 2 abgeleitet werden, sondern kann je nach Anforderung auch teilweise oder vollständig direkt an die Umgebung des Flüssigkeitssaugers abgegeben werden.

In einer besonders bevorzugten Ausführungsvariante, die im Detail in Fig. 12 dargestellt ist, ist die Ausblasseite des Saugmotors 3, 4 mit den Aufnahmekammern 1, 2 über die Schwimmer 9, 10 und deren Führungen 11, 12 verbunden. Dies ist besonders dann von Vorteil, wenn die Schwimmerführungen 11, 12 zum Schutz der Schwimmer 9, 10 und der Hauptventile 19, 20 gegen Verschmutzungen mit einem Netz, Gitter, Maschengewebe, Vlies oder dergleichen Filter umgeben sind. Dieser Filter würde sich im Normalfall mit der Zeit mit Schmutzpartikeln, feinen Algen oder dergleichen zusetzen und dadurch den Wirkungsgrad des Flüssigkeitssaugers verschlechtern. Durch die Beaufschlagung mit der Ausblasluft des Saugmotors 3, 4 von der Innenseite der Schwimmerführungen 11, 12 her, wird bei jedem Saugseitenwechsel ein kleiner Druckimpuls auf den Filter gegeben, der diesen von Schmutzpartikeln und anderen Verunreinigungen reinigt. Wie in Fig. 12 dargestellt ist dazu die Druckkammer 28 an der der Ausblasseite des Saugmotors 3, 4 abgewandten Seite des Nebenventils 24 über einen Verbindungskanal 42 mit der Oberseite des Schwimmers 10 und damit der Innenseite der Schwimmerführung 12 verbunden. Die andere, nicht dargestellte Seite mit Nebenventil 23 und Schwimmer 9 ist entsprechend ausgebildet.

In den Fig. 4 und 5 ist erkennbar, daß die Aufnahmekammern 1, 2 auf besonders platzsparende Weise exzentrisch ineinander angeordnet sind, wobei beide Aufnahmekammern 1, 2 eine druckgünstige im wesentlichen zylindrische Form und im wesentlichen dieselben Aufnahmevolumina aufweisen.

Die Funktionsweise des Flüssigkeitssaugers wird nachfolgend anhand der Fig. 6 bis 11 verdeutlicht. Fig. 6 zeigt, daß das Hauptventil 20 der Aufnahmekammer 2 geöffnet ist. In der Aufnahmekammer 2 bildet sich ein Unterdruck aus, wodurch über den Sauganschluß 15 und eine geöffnete Rückschlagklappe 32 Flüssigkeit, symbolisiert durch offene Pfeile, in die Aufnahmekammer 2 hineingesogen wird. Der Schwimmer 10 wird dabei mit ansteigendem Flüssigkeitsspiegel innerhalb seiner Führung 12 nach oben bewegt. Die Führung 12 ist wie dargestellt im unteren Bereich durchbrochen ausgebildet, so daß Flüssigkeit in die Führung 12 eindringen kann. Im oberen Bereich 12' ist die Führung 12 jedoch umfangseitig geschlossen ausgebildet. Der Schwimmer 10 hat an seinem oberen Außenumfang eine Dichtung 33. Sobald dieser obere mit der Dichtung 33 versehene Bereich des Schwimmers 10 in den oberen geschlossenen Bereich 12' der Führung 12 eintaucht, bildet sich in dem dann auch untenseitig abgeschlossenen oberen Bereich 12' der Führung 12 durch die Saugwirkung des Saugmotors 3 ein so starker Unterdruck aus, daß der Schwimmer 10 von der Flüssigkeitsoberfläche nach oben losgerissen wird, mit seiner dem Hauptventil 20 in der Form im wesentlichen entsprechenden Oberseite gegen das Hauptventil 20 schlägt und dieses ruckartig nach oben drückt und verschließt, wodurch sich über die Koppelung der Hauptventile 20, 19 über die Wippe 21 das Hauptventil 19 der anderen Aufnahmekammer 1 öffnet. Dieser Moment ist in Fig. 7 dargestellt. Die besondere Ausbildung der Führungen 11, 12 mit obenseitig geschlossenen Bereichen 11', 12' und der Schwimmer 9, 10 mit Dichtungen 33 ermöglicht es bei dieser Ausführungsform, mechanisch einen ausreichenden Impuls zur Verfügung zu stellen, daß das vorher geschlossene Hauptventil 19 (bzw. im umgekehrten Fall 20) gegen den in der Saugkammer 27 herrschenden durch den Saugmotor 3 erzeugten Unterdruck dennoch öffnet.

In der Darstellung gemäß Fig. 8 hat sich in der Aufnahmekammer 1 bereits ein Unterdruck ausgebildet, wodurch sich die Unterdruckklappe 5 geschlossen hat. Über den Sauganschluß 15 und eine der Aufnahmekammer 1 zugeordnete Rückschlagklappe 31 wird nun durch die offenen Pfeile angedeutet Flüssigkeit in die Aufnahmekammer 1 gesaugt. Währendessen liegt in der Aufnahmekammer 2 wegen des geschlossenen Hauptventils 20 kein Unterdruck mehr an. Durch das Eigengewicht der Flüssigkeit öffnet sich daher die Unterdruckklappe 6 und die Flüssigkeit strömt, symbolisiert durch die gefüllten Pfeile, aus dem Ablauf 7 hinaus.

Die Fig. 9 und 10 zeigen, wie sich gleichzeitig mit der Entleerung der Aufnahmekammer 2 die Aufnahmekammer 1 mit Flüssigkeit füllt. In Fig. 11 hat sich der Vorgang wieder umgedreht. Der Schwimmer 9 hat das Hauptventil 19 verschlossen und das Hauptventil 20 geöffnet. Die Rückschlagklappe 31 und die Unterdruckklappe 6 haben sich geschlossen. Aus der geöffneten Unterdruckklappe 5 fließt Flüssigkeit über den Ablauf 7 aus der Aufnahmekammer 1 ab. In die Aufnahmekammer 2 wird über den Sauganschluß 30 und die geöffnete Rückschlagklappe 32 Flüssigkeit in die Aufnahmekammer 2 eingesaugt.

Die Fig. 13 und 14 zeigen eine andere Ausführungsvariante zu der Ausbildung mit zwei Unterdruckklappen 5, 6. Statt dessen kann wie dargestellt bevorzugt eine gemeinsame Unterdruckklappe 56 vorgesehen werden, die abwechselnd die Aufnahmekammern 1 und 2 verschließt. Die Aufnahmekammern 1 und 2 enden dazu untenseitig jeweils in Auslaufstutzen 45, 46, die an ihren Umfangskanten Anschläge 55 und 66 für die Unterdruckklappe 56 ausbildet. Die Unterdruckklappe ist zwischen diesen Anschlägen 55 und 66 verschwenkbar anzubringen. Sie kann bevorzugt aus einem einzigen gummielastischen Element einstückig ausgebildet sein, wobei die Schwenkachse wie dargestellt durch einen Bereich 57 verringerter Dicke gebildet wird. In Fig. 13 verschließt die Unterdruckklappe 56 die Aufnahmekammer 2 und gibt dabei die Aufnahmekammer 1 zum Ablauf 7 hin frei, so daß dort Flüssigkeit abfließen kann. Wird an die Aufnahmekammer 1 hingegen ein Unterdruck angelegt, so verschwenkt die Unterdruckklappe 56 in die in Fig. 14 dargestellte Position, wobei sie die Aufnahmekammer 1 verschließt und gleichzeitig die Aufnahmekammer 2 zum Abfluß der dort gesammelten Flüssigkeit durch den Ablauf 7 freigibt. Dabei unterstützen sich die Gewichtskraft der in der Aufnahmekammer 2 gesammelten Flüssigkeit und der in Aufnahmekammer 1 anliegende Unterdruck gegenseitig, so daß das Verschwenken der Unterdruckklappe 56 zum Öffnungs- Schließwechsel sehr schnell erfolgt. Auch kann im Gegensatz zur Ausführungsform der Fig. 2 bis 11 bei eventuell verzögerter Bewegung der Klappen 5, 6 keine gegenseitige Behinderung eintreten.

Die dargestellten Ausführungsformen der Fig. 2 bis 14 sind außerordentlich wartungsarm, mechanisch einfach aufgebaut und funktionssicher bei kontinuierlich hoher Saugleistung betreibbar.

Fig. 15 zeigt eine modifizierte Ausführungsform mit ebenfalls nur einem Saugmotor 3. Die Steuerung, aus welcher Aufnahmekammer 1, 2 gerade Luft abgesaugt wird, ist bei der Ausführungsform gemäß Fig. 12 durch ein Hebelgestänge mit zwei Schalthebeln 35, 36 verwirklicht, die eine Umschaltklappe 37 verschwenken, wodurch die Saugseite des Saugmotors 3 abwechselnd mit den Aufnahmekammern 1, 2 verbunden wird. Die Hauptventile werden dabei durch die Umschaltklappe 37 gebildet.

Die Fig. 16 und 17 zeigen noch eine weitere Ausführungsform eines erfindungsgemäßen einmotorigen Flüssigkeitssaugers, bei dem die Steuerung, welche Aufnahmerkammer 1, 2 gerade befüllt wird, durch den Behälter selbst gebildet wird. Dazu ist der Aufnahmebehälter 13 schwenkbar gelagert und zwar vorzugsweise wie dargestellt um eine im wesentlichen horizontale Achse 38 pendelnd. Jede Aufnahmekammer 1, 2 des Aufnahmebehälters 13 hat wiederum eine Luftansaugöffnung 17, 18, wobei durch die Verschwenkung des Aufnahmebehälters 13 abwechselnd eine der Luftansaugöffnungen 17, 18 mit der Saugseite des Saugmotors 3 verbunden oder von dieser getrennt wird. Eine Abdichtung der Luftansaugöffnungen 17, 18 ist dann vereinfacht, wenn diese von der Schwenkachse bzw. Pendelachse 38 denselben Abstand haben, insbesondere, wenn der dortige Wandungsbereich des Aufnahmebehälters 13 kreissegmentförmig gebogen ausgebildet ist. Dabei bilden die Luftansaugöffnungen 17, 18 zusammen mit der Wandung des Aufnahmebehälters 13 ebenfalls Hauptventile wie bei der Ausführungsform der vorangehenden Figuren aus. Die mechanische Verbindung bzw. Kopplung der Hauptventile ist bei der Ausführungsform der Fig. 16 und 17 durch die starre Form des Behälters 13 selbst gegeben.

Die Verschwenkung des Aufnahmebehälters 13 kann motorisch, insbesondere zeitgesteuert erfolgen. Bevorzugt ist jedoch der Aufnahmebehälter 13 derart in Aufnahmekammern 1, 2 unterteilt, daß sich bei zunehmender Befüllung einer Aufnahmekammer 1, 2 mit Flüssigkeit bei gleichzeitigem Ablauf von Flüssigkeit aus der anderen Aufnahmekammer 2, 1 eine Schwerpunktverlagerung einstellt. Dadurch wird der Aufnahmebehälter 13 selbsttätig in eine Position verschwenkt, die die andere Aufnahmekammer 2, 1 zur Befüllung freigibt, während die eine Aufnahmekammer 1, 2 sich entleert. Eine derartige Aufteilung ist auf bevorzugte, einfache Weise dadurch gegeben, indem der Aufnahmebehälter 13 wie dargestellt im wesentlichen die Form eines liegenden Zylinders oder einer Kugel aufweist und durch eine Trennwand 40 in zwei Aufnahmekammern 1, 2 mit im wesentlichen halbkreisförmigem Querschnitt unterteilt wird. Bevorzugt sind die Luftansaugöffnungen 17, 18 benachbart beidseits der Trennwand 40 anzuordnen und die Ablauföffnungen in Form von Unterdruckklappen 5,6 ebenfalls beidseits der Trennwand 40 am gegenüberliegenden Ende. In Fig. 16 ist die Luftansaugöffnung 17 mit der Saugseite des Saugmotors 3 verbunden, wodurch Flüssigkeit über einen nicht dargestellten Sauganschluß in die Aufnahmekammer 1 hineingesogen wird. Gleichzeitig ist die andere Luftansaugöffnung 18 der anderen Aufnahmekammer 2 mit der Druckseite des Saugmotors 3 oder mit der Umgebungsluft verbunden, so daß sich unter dem Gewicht der in der Aufnahmekammer 2 befindlichen Flüssigkeit die Unterdruckklappe 6 öffnet und die Flüssigkeit aus der Aufnahmekammer 2 herausströmen kann. Durch die zunehmende Befüllung der Aufnahmekammer 1 und die Entleerung der Aufnahmekammer 2 erfolgt eine Schwerpunktverlagerung im Aufnahmebehälter 13, so daß dieser um die Schwenkachse 38 von Fig. 16 zu Fig. 17 entgegen des Uhrzeigersinns selbsttätig verschwenkt, wodurch in Fig. 17 Flüssigkeit in die Aufnahmekammer 2 hineingesaugt wird und die Flüssigkeit aus der Aufnahmekammer 1 abfließen kann.

Sämtliche erfindungsgemäßen Ausführungsformen zeichnen sich durch die Möglichkeit eines kontinuierlichen Flüssigkeitssaugbetriebes aus, wodurch sich die Sauggeschwindigkeit gegenüber herkömmlichen Flüssigkeitssaugern bei gleicher Motorleistung verdoppelt. Die erfindungsgemäßen Flüssigkeitssauger eignen sich bevorzugt als Schlammsauger für die Reinigung von Gartenteichen. Sie können jedoch z.B. auch für die Beförderung von anderen Flüssigkeiten eingesetzt werden, auch wenn diese viele Feststoffe enthalten und/oder eine höhere Viskosität aufweisen, beispielsweise Baustoffe, wie Estrichmassen, Putze oder dergleichen.

## Patentansprüche

1. Flüssigkeitssauger, insbesondere für Feststoffe enthaltende Flüssigkeiten wie Schlamm, mit einem Aufnahmebehälter (13), in den Flüssigkeit mittels eines Saugmotors (3,4) über einen Sauganschluß (15) hineinsaugbar ist und aus dem die Flüssigkeit über einen Ablauf (7) ablaufen kann, **dadurch gekennzeichnet, daß** der Aufnahmebehälter (13) zumindest zwei getrennte Aufnahmekammern (1,2), die gegenüber der Saugseite des Saugmotors (3,4) über Ventile bzw. Hauptventile (19,20) abdichtbar sind, und eine Steuerung aufweist, durch die wechselweise eine Füllung einer Aufnahmekammer (1,2) mit Flüssigkeit stattfindet, währenddessen eine andere Aufnahmekammer (2, 1) sich entleert.

2. Flüssigkeitssauger nach Anspruch 1, **dadurch gekennzeichnet, daß** jeder Aufnahmekammer (1,2) ein Saugmotor (3,4) zugeordnet ist, und die Steuerung die Saugmotoren (3,4) abwechselnd an- und abschaltet.

3. Flüssigkeitssauger nach Anspruch 1, **dadurch gekennzeichnet, daß** ein Saugmotor (3) durch die Steuerung veranlasst zum abwechselnden Einsaugen von Flüssigkeit in mehrere Aufnahmekammern (1,2) ausgelegt ist.

4. Flüssigkeitssauger nach einem der vorhergehenden Ansprüche, **gekennzeichnet durch** eine mechanische Steuerung.

5. Flüssigkeitssauger nach einem der vorhergehenden Ansprüche, **dadurch gekennzeichnet, daß** die Hauptventile (19,20) miteinander derart gekoppelt sind, daß sie abwechselnd öffnen und schließen.

6. Flüssigkeitssauger nach Anspruch 5, **dadurch gekennzeichnet, daß** die Hauptventile (19,20) miteinander mechanisch verbunden sind.

7. Flüssigkeitssauger nach einem der Ansprüche 4 bis 6, **dadurch gekennzeichnet, daß** die Hauptventile (19,20) über ein Hebelgestänge gekoppelt sind.

8. Flüssigkeitssauger nach Anspruch 7, **dadurch gekennzeichnet, daß** das Hebelgestänge eine Umschaltklappe (37) verschwenkt, die die Saugseite des Saugmotors (3) abwechselnd mit je einer der Aufnahmekammern (1,2) verbindet.

9. Flüssigkeitssauger nach Anspruch 8, **dadurch gekennzeichnet, daß** die Umschaltklappe (37) die Hauptventile ausbildet.

10. Flüssigkeitssauger nach einem der vorhergehenden Ansprüche, **dadurch gekennzeichnet, daß** in jeder Aufnahmekammer (1,2) ein Schwimmer (9,10) in einer Führung (11,12) gehalten ist.

11. Flüssigkeitssauger nach einem der Ansprüche 5 bis 8 und Anspruch 9, **dadurch gekennzeichnet, daß** der Schwimmer (9,10) derart unterhalb des jeweiligen Hauptventils (19,20) angeordnet ist, daß ein Anstieg der Flüssigkeit in der Aufnahmekammer (1,2) über ein festgelegtes Niveau den Schwimmer (9,10) gegen das Hauptventil (19,20) drückt und dieses verschließt.

12. Flüssigkeitssauger nach einem der Ansprüche 9 bis 11, **dadurch gekennzeichnet, daß** die Führung (11,12) des Schwimmers (9,10) im unteren Bereich durchbrochen und im oberen Bereich (11', 12') umfangsseitig geschlossen ausgebildet ist und den Schwimmer (9,10) dort in angehobener Position dichtend umschließt.

13. Flüssigkeitssauger nach einem der vorhergehenden Ansprüche, **dadurch gekennzeichnet, daß** die Aufnahmekammern (1,2) jeweils über ein Nebenventil (23,24) abdichtbar mit der Ausblasseite des Saugmotors (3,4) verbunden sind.

14. Flüssigkeitssauger nach einem der Ansprüche 10 bis 12 und Anspruch 13, **dadurch gekennzeichnet, daß** die Verbindung der Ausblasseite des Saugmotors (3,4) mit den Aufnahmekammern (1,2) durch die Führungen (11, 12) der Schwimmer (9, 10) erfolgt.

15. Flüssigkeitssauger nach Anspruch 14, **dadurch gekennzeichnet, daß** sich jeweils von der der Ausblasseite des Saugmotors (3,4) abgewandten Seite des Nebenventils (23,24) ein Verbindungskanal (42) zu dem benachbarten Schwimmer (9,10) erstreckt.

16. Flüssigkeitssauger nach einem der Ansprüche 13 bis 15, **dadurch gekennzeichnet, daß** Hauptventil (19,20) und Nebenventil (23,24) einer jeden Aufnahmekammer (1,2) derart gekoppelt sind, daß sie abwechselnd öffnen und schließen.

17. Flüssigkeitssauger nach einem der Ansprüche 6 bis 16, **dadurch gekennzeichnet, daß** die Koppelung der Ventile (19,20,23,24) mechanisch ausgebildet ist.

18. Flüssigkeitssauger nach Anspruch 17, **dadurch gekennzeichnet, daß** die Hauptventile (19,20) über eine Wippe (21) gekoppelt sind.

19. Flüssigkeitssauger nach Anspruch 17 oder 18, **dadurch gekennzeichnet, daß** die Nebenventile (23,24) über eine Wippe (25) gekoppelt sind.

20. Flüssigkeitssauger nach Anspruch 18 und 19, **dadurch gekennzeichnet, daß** die Wippen (21,25) der Hauptventile (19,20) und der Nebenventile (23,24) miteinander starr verbunden sind.

21. Flüssigkeitssauger nach einem der vorhergehenden Ansprüche, **dadurch gekennzeichnet, daß** die Aufnahmekammern (1,2) im wesentlichen zylindrische Formen aufweisen und/oder im wesentlichen dieselben Volumina aufweisen und/oder ineinander angeordnet sind.

22. Flüssigkeitssauger nach einem der vorhergehenden Ansprüche, **dadurch gekennzeichnet, daß** die Aufnahmekammern (1,2) untenseitig durch eine gemeinsame Unterdruckklappe (56) verschließbar sind, die derart schwenkbar zwischen zwei Anschlägen (55,66) gelagert ist, daß sie an einem der Anschläge (55,56) anliegend jeweils eine Aufnahmekammer (1,2) verschließt und die andere Aufnahmekammer (2,1) zu einem Ablauf (7) hin öffnet.

23. Flüssigkeitssauger nach einem der vorhergehenden Ansprüche, **dadurch gekennzeichnet, daß** der Aufnahmebehälter (13) schwenkbar gelagert ist.

24. Flüssigkeitssauger nach Anspruch 23, **dadurch gekennzeichnet, daß** der Aufnahmebehälter (13) um eine im wesentlichen horizontale Achse (26) pendelnd gelagert ist.

25. Flüssigkeitssauger nach Anspruch 23 oder 24, **dadurch gekennzeichnet, daß** jede Aufnahmekammer (1,2) des Aufnahmebehälters (13) eine Luftansaugöffnung (17,18) aufweist, die durch Verschwenkung des Aufnahmebehälters (13) abwechselnd mit der Saugseite des Saugmotors (3) verbunden wird.

26. Flüssigkeitssauger nach Anspruch 25, **dadurch gekennzeichnet, daß** die Luftansaugöffnungen (17,18) in einem Wandungsbereich des Aufnahmebehälters (13) angeordnet sind, der um die Schwenkachse des Aufnahmebehälters (13) mit im wesentlichen konstantem Radius gebogen ausgebildet ist.

27. Flüssigkeitssauger nach einem der Ansprüche 23 bis 26, **dadurch gekennzeichnet, daß** der Aufnahmebehälter (13) derart in Aufnahmekammern (1,2) unterteilt ist, daß sich bei zunehmender Befüllung einer Aufnahmekammer (1,2) mit Flüssigkeit eine Schwerpunktverlagerung einstellt, durch die der Aufnahmebehälter (13) selbsttätig in eine eine andere Aufnahmekammer (2,1) zur Befüllung freigebende Position verschwenkt.

28. Flüssigkeitssauger nach einem der vorhergehenden Ansprüche ohne Anspruch 21, **dadurch gekennzeichnet, daß** der Aufnahmebehälter (13) im Querschnitt im wesentlichen eine Kreisform aufweist, die durch eine Trennwand (40) in zwei Aufnahmekammern (1,2) mit im wesentlichen halbkreisförmigem Querschnitt unterteilt ist.

29. Flüssigkeitssauger nach Anspruch 25 und Anspruch 28, **dadurch gekennzeichnet, daß** die Luftansaugöffnungen (17,18) benachbart beidseits der Trennwand (40) angeordnet sind und jeweils gegenüberliegend beidseits der Trennwand (40) verschließbare Ablauföffnungen angeordnet sind.

## Claims

1. Liquid aspirator, in particular for handling solids-containing liquids such as sludge, having a receiving container (13) into which liquid can be sucked by means of a suction motor (3, 4) through a suction connection (15) and from which the liquid is able to drain out through an outlet (7), **characterized in that** the receiving container (13) has at least two separate receiving chambers (1, 2), which can be sealed off from the suction end of the suction motor (3, 4) by means of valves or main valves (19, 20), and a control system by means of which, alternately, filling of one receiving chamber (1, 2) with liquid takes place while another receiving chamber (2, 1) is emptying.

2. Liquid aspirator according to claim 1, **characterized in that** each receiving chamber (1, 2) has a suction motor (3, 4) associated with it, and the control system switches the suction motors (3, 4) on and off alternately.

3. Liquid aspirator according to claim 1, **characterized in that** a suction motor (3) is designed to suck liquid alternately into a plurality of receiving chambers (1, 2), under the prompting of the control system.

4. Liquid aspirator according to one of the foregoing claims, **characterized by** a mechanical control system.

5. Liquid aspirator according to one of the foregoing claims, **characterized in that** the main valves (19, 20) are coupled together in such a way that they open and close alternately.

6. Liquid aspirator according to claim 5, **characterized in that** the main valves (19, 20) are connected together mechanically.

7. Liquid aspirator according to one of claims 4 to 6, **characterized in that** the main valves (19, 20) are coupled by means of a lever linkage.

8. Liquid aspirator according to claim 7, **characterized in that** the lever linkage pivots a changeover flap (37) which connects the suction end of the suction motor (3) alternately to one of the receiving chambers (1, 2) at a time.

9. Liquid aspirator according to claim 8, **characterized in that** the changeover flap (37) forms the main valves.

10. Liquid aspirator according to one of the foregoing claims, **characterized in that** a float (9, 10) is held in a guide (11, 12) in each receiving chamber (1, 2).

11. Liquid aspirator according to one of claims 5 to 8 and claim 9, **characterized in that** the float (9, 10) is so arranged below the given main valve (19, 20) that a rise in the liquid above a fixed level in the receiving chamber (1, 2) presses the float (9, 10) against the main valve (19, 20) and closes the latter.

12. Liquid aspirator according to one of claims 9 to 11, **characterized in that** the guide (11, 12) for the float (9, 10) is formed to be pierced in the bottom region and to be continuous in the circumferential direction in the top region (11', 12') and surrounds the float (9, 10) there, when the latter is in the raised position, with a seal formed.

13. Liquid aspirator according to one of the foregoing claims, **characterized in that** the receiving chambers (1, 2) are connected to the exhaust ends of their suction motors (3, 4), in such a way as to be able to be sealed off, by means of respective ancillary valves (23, 24).

14. Liquid aspirator according to one of claims 10 to 12 and claim 13, **characterized in that** the connecting of the exhaust ends of the suction motors (3, 4) to the receiving chambers (1, 2) is performed by the guides (11, 12) for the floats (9, 10).

15. Liquid aspirator according to claim 14, **characterized in that** respective connecting passages (42) extend to the adjacent floats (9, 10) from those sides of the ancillary valves (23, 24) which are remote from the exhaust ends of the suction motors (3, 4).

16. Liquid aspirator according to one of claims 13 to 15, **characterized in that** the main valve (19, 20) and ancillary valve (23, 24) of each receiving chamber (1, 2) are coupled in such a way that they open and close alternately.

17. Liquid aspirator according to one of claims 6 to 16, **characterized in that** the coupling of the valves (19, 20, 23, 24) is of a mechanical form.

18. Liquid aspirator according to claim 17, **characterized in that** the main valves (19, 20) are coupled by a rocker (21).

19. Liquid aspirator according to claim 17 or 18, **characterized in that** the ancillary valves (23, 24) are coupled by a rocker (25).

20. Liquid aspirator according to claims 18 and 19, **characterized in that** the rockers (21, 25) of the main valves (19, 20) and ancillary valves (23, 24) are connected together rigidly.

21. Liquid aspirator according to one of the foregoing claims, **characterized in that** the receiving chambers (1, 2) are of substantially cylindrical forms and/or are of substantially the same volumes and/or are arranged within one another.

22. Liquid aspirator according to one of the foregoing claims, **characterized in that** the receiving chambers (1, 2) can be closed off at the bottom end by a common flap valve (56) operated by a pressure below atmospheric which is mounted between two abutment points (55, 66) to be pivotable in such a way that it closes off one receiving chamber (1, 2) at a time and opens the other receiving chamber (2, 1) to the outlet by bearing against one of the stops (55, 66).

23. Liquid aspirator according to one of the foregoing claims, **characterized in that** the receiving container (13) is mounted to be pivotable.

24. Liquid aspirator according to claim 23, **characterized in that** the receiving container (13) is mounted to swing on a substantially horizontal axis (26).

25. Liquid aspirator according to claim 23 or 24, **characterized in that** each receiving chamber (1, 2) of the receiving container (13) has an air induction opening (17, 18) which is connected alternately to the suction end of the suction motor (3) by the pivoting of the receiving container (13).

26. Liquid aspirator according to claim 25, **characterized in that** the air induction openings (17, 18) are arranged in a wall region of the receiving container (13) which is formed to be curved at a substantially constant radius around the axis of pivot of the receiving container (13).

27. Liquid aspirator according to one of claims 23 to 26, **characterized in that** the receiving container (13) is divided into receiving chambers (1, 2) in such a way that, as a receiving chamber (1, 2) becomes increasingly filled with liquid, a displacement of the centre of gravity takes place by which the receiving container (13) pivots automatically to a position in which a different receiving chamber (2, 1) is opened for filling.

28. Liquid aspirator according to one of the foregoing claims not including claim 21, **characterized in that** the receiving container (13) is of a substantially circular shape in cross-section which is divided by a partition (40) into two receiving chambers (1, 2) of substantially semi-circular cross-section.

29. Liquid aspirator according to claim 25 and claim 28, **characterized in that** the air induction openings (17, 18) are arranged on the two sides of the partition (40) adjacent thereto and respective outlet openings which can be closed off are arranged in an opposite position on the two sides of the partition (40).

## Revendications

1. Aspirateur à liquides, en particulier pour liquides contenant des matières solides, comme la boue, avec un récipient collecteur (13), dans lequel un liquide peut être aspiré à l'aide d'un moteur d'aspiration (3, 4) par le biais d'un raccord d'aspiration (15) et duquel peut s'écouler le liquide par le biais d'un orifice d'évacuation (7), **caractérisé en ce que** le récipient collecteur (13) présente au moins deux chambres collectrices (1, 2) séparées, qui peuvent être étanchées par rapport au côté aspiration du moteur d'aspiration (3, 4) par le biais de clapets respectivement de clapets principaux (19, 20) et une commande par laquelle alternativement une chambre collectrice (1, 2) se remplit de liquide, pendant qu'une autre chambre collectrice (2, 1) se vide.

2. Aspirateur à liquides selon la revendication 1, **caractérisé en ce qu'**un moteur d'aspiration (3, 4) est associé à chaque chambre collectrice (1, 2) et la commande met les moteurs d'aspiration (3, 4) alternativement en et hors circuit.

3. Aspirateur à liquides selon la revendication 1, **caractérisé en ce qu'**un moteur d'aspiration (3) est conçu, sous l'action de la commande, pour l'aspiration alternative de liquide dans plusieurs chambres collectrices (1, 2).

4. Aspirateur à liquides selon l'une quelconque des revendications précédentes, **caractérisé par** une commande mécanique.

5. Aspirateur à liquides selon l'une quelconque des revendications précédentes, **caractérisé en ce que** les clapets principaux (19, 20) sont couplés l'un avec l'autre de telle sorte qu'ils s'ouvrent et se ferment tour à tour.

6. Aspirateur à liquides selon la revendication 5, **caractérisé en ce que** les clapets principaux (19, 20) sont reliés l'un à l'autre de manière mécanique.

7. Aspirateur à liquides selon l'une quelconque des revendications 4 à 6, **caractérisé en ce que** les clapets principaux (19, 20) sont couplés par le biais d'un mécanisme à levier.

8. Aspirateur à liquides selon la revendication 7, **caractérisé en ce que** le mécanisme à levier fait pivoter un volet d'inversion (37), qui relie le côté aspiration du moteur d'aspiration (3) alternativement à respectivement une des chambres collectrices (1, 2).

9. Aspirateur à liquides selon la revendication 8, **caractérisé en ce que** le volet d'inversion (37) forme les clapets principaux.

10. Aspirateur à liquides selon l'une quelconque des revendications précédentes, **caractérisé en ce qu'**un flotteur (9, 10) est maintenu dans un guidage (11, 12) dans chaque chambre collectrice (1, 2).

11. Aspirateur à liquides selon l'une quelconque des revendications 5 à 8 et la revendication 9, **caractérisé en ce que** le flotteur (9, 10) est agencé sous le clapet principal (19, 20) respectif de telle sorte qu'une montée du liquide dans la chambre collectrice (1, 2) au-dessus d'un niveau prédéfini, pousse le flotteur (9, 10) contre le clapet principal (19, 20) et l'obture.

12. Aspirateur à liquides selon l'une quelconque des revendications 9 à 11, **caractérisé en ce que** le guidage (11, 12) du flotteur (9, 10) est réalisé percé dans la zone inférieure et fermé côté périphérie dans la zone supérieure (11', 12') et y entoure le flotteur (9, 10) de manière étanche en position soulevée.

13. Aspirateur à liquides selon l'une quelconque des revendications précédentes, **caractérisé en ce que** les chambres collectrices (1, 2) sont reliées de manière étanche au côté sortie du moteur d'aspiration (3, 4) respectivement par le biais d'un clapet auxiliaire (23, 24).

14. Aspirateur à liquides selon l'une quelconque des revendications 10 à 12 et la revendication 13, **caractérisé en ce que** le côté sortie du moteur d'aspiration (3, 4) est relié aux chambres collectrices (1, 2) par le biais des guidages (11, 12) des flotteurs (9, 10).

15. Aspirateur à liquides selon la revendication 14, **caractérisé en ce qu'**un canal de raccordement (42) s'étend respectivement du côté du clapet auxiliaire (23, 24), opposé au côté sortie du moteur d'aspiration (3, 4), vers le flotteur (9, 10) adjacent.

16. Aspirateur à liquides selon l'une quelconque des revendications 13 à 15, **caractérisé en ce que** le clapet principal (19, 20) et le clapet auxiliaire (23, 24) de chaque chambre collectrice (1, 2) sont couplés de telle sorte qu'ils s'ouvrent et se ferment tour à tour.

17. Aspirateur à liquides selon l'une quelconque des revendications 6 à 16, **caractérisé en ce que** le couplage des clapets (19, 20, 23, 24) est réalisé de manière mécanique.

18. Aspirateur à liquides selon la revendication 17, **caractérisé en ce que** les clapets principaux (19, 20) sont couplés par le biais d'une bascule (21).

19. Aspirateur à liquides selon la revendication 17 ou 18, **caractérisé en ce que** les clapets auxiliaires (23, 24) sont couplés par le biais d'une bascule (25).

20. Aspirateur à liquides selon les revendications 18 et 19, **caractérisé en ce que** les bascules (21, 25) des clapets principaux (19, 20) et des clapets auxiliaires (23, 24) sont reliées l'une à l'autre de manière rigide.

21. Aspirateur à liquides selon l'une quelconque des revendications précédentes, **caractérisé en ce que** les chambres collectrices (1, 2) présentent des formes essentiellement cylindriques et/ou présentent essentiellement les mêmes volumes et/ou sont agencées l'une dans l'autre.

22. Aspirateur à liquides selon l'une quelconque des revendications précédentes, **caractérisé en ce que** les chambres collectrices (1, 2) peuvent être fermées côté inférieur par un volet à dépression commun (56), qui est logé de manière pivotante entre deux butées (55, 66) de telle sorte qu'en s'appuyant contre une des butées (55, 66), il ferme respectivement une chambre collectrice (1, 2) et ouvre l'autre chambre collectrice (2, 1) vers un orifice d'évacuation (7).

23. Aspirateur à liquides selon l'une quelconque des revendications précédentes, **caractérisé en ce que** le récipient collecteur (13) est logé de manière pivotante.

24. Aspirateur à liquides selon la revendication 23, **caractérisé en ce que** le récipient collecteur (13) est logé de manière pendulaire autour d'un axe essentiellement horizontal (26).

25. Aspirateur à liquides selon la revendication 23 ou 24, **caractérisé en ce que** chaque chambre collectrice (1, 2) du récipient collecteur (13) présente une ouverture d'aspiration d'air (17, 18), qui est reliée alternativement au côté aspiration du moteur d'aspiration (3) par pivotement du récipient collecteur (13).

26. Aspirateur à liquides selon la revendication 25, **caractérisé en ce que** les ouvertures d'aspiration d'air (17, 18) sont agencées dans une zone de paroi du récipient collecteur (13), qui est réalisé cintré autour de l'axe de pivotement du récipient collecteur (13) avec un rayon essentiellement constant.

27. Aspirateur à liquides selon l'une quelconque des revendications 23 à 26, **caractérisé en ce que** le récipient collecteur (13) est divisé en chambres collectrices (1, 2) de telle sorte que lorsque le remplissage en liquide d'une chambre collectrice (1, 2) augmente, le centre de gravité se déplace, ce par quoi le récipient collecteur (13) pivote tout seul dans une position libérant une autre chambre collectrice (2, 1) pour le remplissage.

28. Aspirateur à liquides selon l'une quelconque des revendications précédentes sans la revendication 21, **caractérisé en ce que** le récipient collecteur (13) présente une section transversale essentiellement de forme circulaire, qui est divisée par une cloison (40) en deux chambres collectrices (1, 2) avec une section transversale essentiellement semi-circulaire.

29. Aspirateur à liquides selon la revendication 25 et la revendication 28, **caractérisé en ce que** les ouvertures d'aspiration d'air (17, 18) sont agencées de manière adjacente des deux côtés de la cloison (40) et des orifices d'évacuation pouvant être fermés sont agencés respectivement en face des deux côtés de la cloison (40).
